# EUROPÄISCHE PATENTANMELDUNG

(11) **EP 1 902 820 A2**
(43) Veröffentlichungstag der Anmeldung: **26.03.2008**
(21) Anmeldenummer: 07018159.9
(22) Anmeldetag: 15.09.2007
(51) Int. Cl.: B26D 7/26, B26F 1/38

(54) **Vorrichtung zum Schneiden und/oder Prägen eines Zuschnitts oder einer Materialbahn**

(30) Priorität: 19.09.2006 DE 102006044610
(71) Anmelder: Winkler + Dünnebier Aktiengesellschaft, 56562 Neuwied (DE)
(72) Erfinder: Raueiser, Reinhard, 56254 Müden (DE)

(57) **Zusammenfassung**

Es wird eine Vorrichtung zum Schneiden und/oder Prägen eines Bogens, eines Zuschnitts oder einer Materialbahn beschrieben, die eine eine Längsachse aufweisende Schneid- und/oder Prägewalze, die an ihren beiden Enden jeweils in wenigstens einem Lager drehbar gelagert ist, eine mit der Schneid- und/oder Prägewalze zusammenwirkende drehbar gelagerte Gegenwalze und eine Kraftbeaufschlagungseinrichtung zum Beaufschlagen einer Umfangsfläche der Schneid- und/oder Prägewalze mit einer Druckkraft aufweist. Diese Vorrichtung soll derart weiterentwickelt werden, dass sie die Einstellung einer gleichmäßigen Spaltweite des Spaltes zwischen der Schneid- und/oder Prägewalze und der Gegenwalze über deren axiale Breite hinweg ermöglicht. Zur Lösung dieser Aufgabe wird vorgeschlagen die von der Kraftbeaufschlagungseinrichtung auf die Umfangsfläche aufgebrachte Druckkraft über zumindest einen Teil der Schneid- und/oder Prägewalze derart in das jeweils wenigstens eine Lager abzuleiten, dass keine Beaufschlagung der Gegenwalze durch die Druckkraft erfolgt.

## Beschreibung

### I. Anwendunsgebiet

Die vorliegende Erfindung betrifft eine Vorrichtung zum Schneiden und/oder Prägen eines Bogens, eines Zuschnitts oder einer Materialbahn. Bei dem Bogen kann es sich beispielsweise um einen Kartonagebogen handeln, aus welchem Faltschachtelzuschnitte ausgeschnitten werden. Bei dem Zuschnitt kann es sich beispielsweise um Briefhüllenzuschnitte handeln, die im Rahmen der Herstellung fertiger Briefhüllen beschnitten und/oder geprägt werden. Bei der Materialbahn kann es sich beispielsweise um eine Papierbahn handeln, aus der Briefhüllen- oder Etikettenzuschnitte ausgeschnitten werden.

### II. Technischer Hintergrund

Aus der DE 103 05 032 B3 ist eine Stanzvorrichtung zur Herstellung von Etiketten bekannt, die eine drehbar gelagerte Stanzwalze und eine drehbar gelagerte Gegendruckwalze aufweist. Jede der beiden Walzen weist an ihrem Umfang zwei so genannte, seit langem bekannte Schmitzringe in Form geschlossen umlaufender Laufflächen auf. Die Stanz- und die Gegendruckwalze werden an diesen aufeinander abwälzenden Laufflächen mit relativ großen Kräften aneinander gedrückt, um während des Betriebes der Stanzvorrichtung störende Walzenschwingungen zu vermeiden und dadurch eine in Axialrichtung möglichst konstante Spaltweite zwischen den beiden Walzen zu gewährleisten. Hierzu drückt eine Kraftbeaufschlagungseinrichtung in Form zweier Rollenpaare auf die Laufflächen der Schmitzringe der Stanzwalze.

Schmitzringe haben den Nachteil, dass sie sich aufgrund der Hertzschen Pressung und des Schlupfes zwischen den aufeinander abwälzenden Laufflächen erwärmen und dadurch zu ungleichmäßigen Verformungen des Walzenspaltes führen. Ein gewisser Schlupf tritt immer auf, da die Durchmesser der Schmitzringe, z.B. um die Möglichkeit des Nachschleifens zu bekommen, nie gleich sind, die Antriebszahnräder aber ein Gleichlauf der Walzen erzwingen. Darüber hinaus kann auf die Schmitzringe gelangender Schmutz Schwankungen der Spaltweite verursachen, die zu einer Verschlechterung des Stanzergebnisses führen.

Bei den bekannten Vorrichtungen mit Schmitzringen wirkt auf die Gegendruckwalze zusätzlich zu der Eigengewichtskraft und der Stanzkraft während des Stanzvorgangs die von der Kraftbeaufschlagungseinrichtung aufgebrachte Druckkraft. Die Gegendruckwalze wird daher im Verhältnis zu der Stanzwalze relativ stark durchgebogen, so dass der Spalt zwischen den beiden Walzen ungleichmäßig verformt wird, was wiederum eine Verschlechterung der Qualität des Stanzergebnisses zur Folge haben kann.

Bekannt sind auch Vorrichtungen der in Rede stehenden Art ohne Schmitzringe. Wenn bei diesen Vorrichtungen zum Lagern der Stanzwalze Standardlager mit stets mehr oder weniger Spiel verwendet werden, kann es passieren, dass die Stanzwalze während des Stanzvorgangs im Rahmen des Lagerspiels angehoben wird, was zu einer Veränderung der Spaltweite zwischen den beiden Walzen und dadurch zu einer Verschlechterung des Stanzergebnisses führen kann. Um diesen Nachteil auszuschalten, müssen bei Vorrichtungen ohne Schmitzringe teure, spielfreie Lager zur Lagerung der Stanzwalze verwendet werden.

Ein weiterer Nachteil der bekannten Vorrichtungen mit oder ohne Schmitzringen besteht darin, dass aufgrund des relativ großen Abstandes zwischen den Lagerstellen eine verhältnismäßig starke Durchbiegung der Walzen auftritt.

Aus der WO 2006/004474 A1 ist eine Vorrichtung mit oben angeordneter Schneidwalze und unten angeordneter Gegendruckwalze bekannt, wobei auch hier jede der Walzen Schmitzringe aufweist, mit deren Hilfe die Walzen gegeneinander gedrückt werden. Die Lager der Gegendruckwalze sind aufeinander zu versetzt angeordnet, so dass deren Abstand geringer ist als der Abstand der Lager der Schneidwalze. Die Schmitzringe befinden sich in Axialrichtung jeweils zwischen dem weiter außen liegenden Lager der Schneidwalze und dem weiter innen liegenden Lager der Gegendruckwalze.

Die Lagerstellen der Gegendruckwalze werden bei dieser bekannten Vorrichtung entgegen ihrer Eigengewichtskraft mit einer nach oben gerichteten Druckkraft beaufschlagt, so dass sich die Gegendruckwalze zwischen den Schmitzringen nach oben durchbiegt. Die Schneidwalze biegt sich aufgrund der über die Schmitzringe auf sie übertragenen Druckkraft ebenso nach oben durch. Während des Schneidbetriebs, bei dem das zu schneidende Material zwischen die Walzen geführt wird, tritt eine Schneidkraft auf, die einerseits auf die Gegendruckwalze nach unten und andererseits auf die Schneidwalze nach oben wirkt. Dadurch wird die nach oben gerichtete Durchbiegung der Gegendruckwalze kompensiert, so dass letztere horizontal geradlinig, d.h. im Wesentlichen ohne Durchbiegung, verläuft. Die Schneidwalze hingegen wird zusätzlich nach oben gebogen, so dass wiederum ein ungleichmäßig verformter Walzenspalt entsteht. Aufgrund der vorhandenen Schmitzringe sind auch hier wieder die mit diesen verbundenen Nachteile gegeben.

### III. Darstellung der Erfindung

### a) Technische Aufgabe

Es ist daher die Aufgabe der vorliegenden Erfindung, eine Vorrichtung zum Schneiden und/oder Prägen eines Bogens, eines Zuschnitts oder einer Materialbahn zu schaffen, welche die Einstellung einer gleichmäßigen Spaltweite des Spaltes zwischen der Schneid- und/oder Prägewalze und der Gegenwalze über deren axiale Breite hinweg ermöglicht.

### b) Lösung der Aufgabe

Diese Aufgabe wird mittels einer Vorrichtung mit den Merkmalen des Anspruchs 1 gelöst. Weitere Merkmale der vorliegenden Erfindung ergeben sich aus den Unteransprüchen.

Erfindungsgemäß wird vorgeschlagen, die von der Kraftbeaufschlagungseinrichtung auf die Umfangsfläche der Schneid- und/oder Prägewalze aufgebrachte Druckkraft durch wenigstens einen Teil der Schneid- und/oder Prägewalze hindurch vollständig in ihre Lagerung abzuleiten, so dass die Gegenwalze nicht mit der Druckkraft beaufschlagt wird. Dies bedeutet, dass erfindungsgemäß außer über das während des Betriebs zwischen den Walzen befindliche Material keine Kräfte zwischen der Schneid- und/oder Prägewalze einerseits und der Gegenwalze andererseits übertragen werden. Die während des Schneid- und/oder Prägebetriebs zwischen den Walzen über das zwischen diesen befindliche Material übertragene Kraft wird nachfolgend als Schneid- und/oder Prägekraft bezeichnet.

Die Schneid- und/oder Prägewalze weist erfindungsgemäß stets eine gewisse Durchbiegung auf. Die Größe dieser Durchbiegung kann durch Einstellung der Größe der auf sie aufgebrachten Druckkraft variiert werden, so dass sich im Schneid- und/oder Prägebetrieb eine Durchbiegung der Gegenwalze einstellt, bei welcher die Biegelinien der Schneid- und/oder Prägewalze sowie der Gegenwalze zumindest in ihren während des Betriebs relevanten Axialabschnitten im Wesentlichen dieselbe Krümmung aufweisen und dort dementsprechend im Wesentlichen deckungsgleich aufeinander gelegt werden könnten. Erfindungsgemäß wird dadurch wenigstens über die relevante axiale Breite der Walzen hinweg eine gleichmäßige Spaltweite des Spaltes zwischen der Schneid- und/oder Prägewalze und der Gegenwalze erreicht. Da auf die Gegenwalze nur noch deren Eigengewichtskraft sowie die Schneid- und/oder Prägekraft wirken, wird erfindungsgemäß in vorteilhafter Weise die Durchbiegung der Gegenwalze verringert und das Vergleichmäßigen der Spaltweite durch Anpassen der Biegelinien der beiden Walzen aneinander kann auf einem verringerten Durchbiegungsniveau erfolgen.

Die aufgebrachte Druckkraft und die Eigengewichtskraft drücken die Schneid- und/oder Prägewalze derart in eine bestimmte Richtung, dass das gegebenenfalls vorhandene Lagerspiel in den Lagern der Schneid- und/oder Prägewalze in der Art einer Vorspannung unterbunden wird, d.h. nicht für eine Bewegung der Schneid- und/oder Prägewalze zur Verfügung steht. Vorzugsweise können im Rahmen der vorliegenden Erfindung daher spielbehaftete Standardlager verwendet werden. Die Summe aus der Eigengewichtskraft der Schneid- und/oder Prägewalze und der vertikalen Komponente der auf sie aufgebrachten Druckkraft ist erfindungsgemäß stets größer als die vertikal nach oben wirkende Schneid- und/oder Prägekraft.

Aufgrund der nicht mehr vorhandenen Hertzschen Pressung und des nicht mehr vorhandenen Schlupfes zwischen der Schneid- und/oder Prägewalze und der Gegenwalze wird außerdem die Wärmeentwicklung während der Rotation der Walzen vermieden wie als es bei den aufeinander abwälzenden Schmitzringen im Stand der Technik der Fall ist. Dadurch werden in zusätzlich vorteilhafter Weise Wärmedehnungen und damit gegebenenfalls verbundene Verformungen des Spaltes zwischen den beiden Walzen vermieden.

Ein weiterer Vorteil der Vorrichtung gemäß der vorliegenden Erfindung besteht darin, dass sie nicht nur in Verbindung mit Vollwalzen, sondern vorteilhaft auch in Verbindung mit Walzen Anwendung finden kann, auf deren Mantelflächen lösbar Folienmesser angebracht werden. Bei den bisherigen Schmitzringsystemen war kein Einsatz von Folienmessern mit wechselnden Dicken möglich, da ein Folienmesserdickenwechsel eine Bearbeitung der Schmitzringe erfordert hätte.

Zur Einstellung der Spaltweite des Spaltes zwischen der Schneid- und/oder Prägewalze einerseits und der Gegenwalze andererseits kann eine Spalteinstelleinrichtung vorgesehen werden, die mit der in die Lagerung der Schneid- und/oder Prägewalze abgeleiteten Druckkraft beaufschlagt bzw. vorgespannt ist. Bei der Spalteinstelleinrichtung kann es sich beispielsweise um wenigstens einen zwischen den beiden Walzen wirkenden Keil handeln, der mit Hilfe eines von Hand betätigbaren Verstellmechanismus bewegt werden kann.

Bei der Kraftbeaufschlagungseinrichtung handelt es sich vorzugsweise um wenigstens einen um eine Schwenkachse schwenkbar gelagerten Schwenkhebel, an dem wenigstens eine Druckrolle mit Abstand von der Schwenkachse gelagert ist. Durch Beaufschlagen des Schwenkhebels an seinem von der Schwenkachse abgewandten Ende wird die Druckrolle an die Umfangsfläche der Schneid- und/oder Prägewalze gedrückt und dadurch die Druckkraft auf die Schneid- und/oder Prägewalze ausgeübt.

Vorzugsweise greift die Druckrolle an einer Stelle an die Umfangsfläche der Schneid- und/oder Prägewalze an, die zu deren Längsachse horizontal versetzt liegend angeordnet ist. Dadurch wird selbst bei exakt vertikal übereinander liegenden Längsachsen der beiden Walzen eine stabile Gleichgewichtslage der Walzen erreicht. Besonders vorteilhaft ist es, darüber hinaus die Längsachsen der beiden Walzen horizontal zueinander zu versetzen. In Verbindung mit der zu der Längsachse der Schneid- und/oder Prägewalze versetzt liegenden Angriffsstelle der Druckrolle ergibt sich eine weiter verbesserte stabile Gleichgewichtslage der Walzen relativ zueinander.

Erfindungsgemäß kann die Schneid- und/oder Prägewalze von einem Motor angetrieben werden und ihre Drehbewegung über einen Zahnradantrieb auf die Gegenwalze übertragen. Hierzu weist die Schneid- und/oder Prägewalze ein Antriebszahnrad auf, das mit einem von ihm angetriebenen Zahnrad der Gegenwalze kämmt. Das Antriebszahnrad oder das angetriebene Zahnrad kann erfindungsgemäß entlang einer Radialebene der Schneid- und/oder Prägewalze oder der Gegenwalze geteilt ausgebildet sein und ein erstes Teilzahnrad sowie ein zweites Teilzahnrad umfassen. Die beiden Teilzahnräder sind relativ zueinander um die Längsachse der Schneid- und/oder Prägewalze oder der Gegenwalze drehbar sowie in einer beliebig gewählten Drehstellung drehfest mit der Schneid- und/oder Prägewalze oder der Gegenwalze verbindbar. Sobald sich insbesondere aufgrund einer Veränderung der Spaltweite mittels der Spalteinstelleinrichtung ein Zahnspiel zwischen dem Antriebszahnrad und dem von ihm angetriebenen Zahnrad ergibt, kann die Fixierung der Teilzahnräder relativ zueinander gelöst und das Zahnspiel durch Verdrehen der Teilzahnräder relativ zueinander ausgeglichen werden.

Des Weiteren kann zusätzlich zu der die Schneid- und/oder Prägewalze beaufschlagenden Kraftbeaufschlagungseinrichtung eine weitere Kraftbeaufschlagungseinrichtung vorgesehen werden, welche die Gegenwalze mit einer Gegenkraft beaufschlagt, die in einer der Richtung der Druckkraft im Wesentlichen entgegen gesetzten Radialrichtung wirkt und bei nicht zwischen den Walzen befindlichem Material vollständig in die Lager der Gegenwalze abgeleitet wird. Auf diese Weise wird ermöglicht, die Gegenwalze aktiv mit einer Gegenkraft in einer solchen Größe zu beaufschlagen, die bewirkt, dass die resultierenden Biegelinien sowohl der Schneid- und/oder Prägewalze als auch der Gegenwalze während des Schneid- und/oder Prägebetriebs im Wesentlichen geradlinig und nicht mehr gekrümmt verlaufen. Die weitere Kraftbeaufschlagungseinrichtung kann ihrem Aufbau nach identisch wie die die Schneid- und/oder Prägewalze beaufschlagende Kraftbeaufschlagungseinrichtung ausgebildet werden.

### c) Ausführungsbeispiel

Eine Ausführungsform der vorliegenden Erfindung wird nachfolgend anhand der Figuren beispielhaft näher beschrieben. Es zeigen:
- Fig. 1:: Eine Schnittansicht einer Ausführungsform der erfindungsgemäßen Vorrichtung in einer Radialblickrichtung; und
- Fig. 2:: Eine Schnittansicht derselben Ausführungsform der erfindungsgemäßen Vorrichtung in Axialblickrichtung.

Fig. 1 zeigt die Schnittansicht einer Ausführungsform der erfindungsgemäßen Vorrichtung in einer Radialblickrichtung. Es handelt sich um eine Schneid- und Prägewalzenanordnung zum gleichzeitigen Schneiden und Prägen von Kartonage. Im Rahmen der vorliegenden Erfindung ist jedoch auch eine reine Schneidwalzenanordnung oder eine reine Prägewalzenanordnung denkbar.

Wie in Fig. 1 gezeigt, ist eine Schneid- und Prägewalze 2 - nachfolgend der Einfachheit halber als Schneidwalze 2 bezeichnet - mit Hilfe zweier Lager 8 drehbar in einem Rahmen 1 gelagert. Bei den Lagern 8 handelt es sich vorzugsweise um Standardwälzlager. Die Schneidwalze 2 trägt auf ihrer Mantelfläche zwei Schneidmesser 4 sowie Prägestifte 25 zum Schneiden und Prägen von Kartonage, aus der Faltschachtelzuschnitte hergestellt werden. Die Geometrie der Schneidmesser 4 bzw. der Prägestifte 25 wird je nach Anwendungsfall und Schneid- bzw. Prägeaufgabe gestaltet. Bei der gezeigten Ausführungsform wird die Kartonage geradlinig geschnitten und gleichzeitig geprägt.

In Fig. 1 unterhalb der Schneidwalze 2 ist eine Gegenwalze 3 mit im Wesentlichen glatter Mantelfläche drehbar in Lagern 22 gelagert. Denkbar ist jedoch auch eine nicht glatte Mantelfläche der Gegenwalze 3, beispielsweise wenn sie bei einer Prägewalzenanordnung als Matrizenwalze mit Vertiefungen zur Aufnahme von Prägestiften ausgebildet ist. Auch bei den Lagern 22 handelt es sich vorzugsweise um Wälzlager. Zumindest die Längsachse 20 der Schneidwalze 2 liegt im Rahmen der vorliegenden Erfindung stets oberhalb der Längsachse 21 der Gegenwalze 3. Im vorliegenden Fall wird der Abstand zwischen den Schneidkanten der Schneidmesser 4 und der Mantelfläche der Gegenwalze 3 wird als Spaltweite S bezeichnet, die in Abhängigkeit von Dicke und Art des zu schneidenden Materials in später näher beschriebener Weise einstellbar ist. Der Abstand der radial äußeren Enden der Prägestifte 25 von der Mantelfläche der Gegenwalze 3 kann von der Spaltweite S abweichen.

Der Antrieb der erfindungsgemäßen Vorrichtung erfolgt mit Hilfe eines Motors 11, der in Fig. 1 am linken Ende der Schneidwalze 2 angeordnet ist. Der Motor 11 versetzt die Schneidwalze 2 in Rotation, wobei deren Drehbewegung mit Hilfe eines Antriebszahnrades 7 auf die Gegenwalze 3 übertragen wird. Wie in Fig. 1 zu erkennen, ist das Antriebszahnrad 7 an dem dem Motor 11 gegenüberliegenden Ende der Schneidwalze 2 mit dieser drehfest verbunden. Es kämmt mit einem gleich großen Zahnrad 10, das drehfest mit der Gegenwalze 3 verbunden ist, so dass die Drehbewegung der Schneidwalze 2 mit einem Übersetzungsverhältnis von 1:1 auf die Gegenwalze 3 übertragen wird. Lediglich die Drehrichtung der Gegenwalze 3 ist entgegengesetzt zu derjenigen der Schneidwalze 2.

Die Schneidwalze 2 weist bei der gezeigten Ausführungsform zwei geschlossen umlaufende Umfangsflächen 5 auf, die als Laufflächen für zwei drehbar gelagerte Druckrollen 6 dienen. Die Umfangsflächen 5 können gegenüber den angrenzenden Mantelflächen der Schneidwalze 2 erhaben oder zurückstehend ausgebildet sein oder bündig mit den angrenzenden Mantelflächen abschließen. Die Druckrollen 6 bilden einen Teil einer Kraftbeaufschlagungseinrichtung, mit deren Hilfe die Schneidwalze 2 mit einer in Radialrichtung wirkenden Druckkraft F (siehe Fig. 2) beaufschlagt wird.

Wie in Fig. 2 gezeigt ist, ist jede der beiden Druckrollen 6 drehbar an einem Schwenkhebel 19 gelagert, der seinerseits um eine Schwenkachse 18 drehbar an dem Rahmen 1 gelagert ist. In Fig. 2 greift an dem der Schwenkachse 18 gegenüberliegenden Ende des Schwenkhebels 19 ein beispielsweise hydraulisch betätigtes Kraftübertragungsorgan 12 an und drückt dieses nach unten, so dass die Druckrollen 6 die in Fig. 2 eingezeichnete Druckkraft F auf die Schneidwalze 2 ausüben. Dabei ist diejenige Stelle, an der die Druckrolle 6 an der Umfangsfläche 5 angreift gegenüber der Längsachse 20 der Schneidwalze 2 in Fig. 2 nach links versetzt. Selbst für den Fall, dass die Längsachse 20 der Schneidwalze 2 exakt vertikal oberhalb der Längsachse 21 der Gegenwalze 3 liegen würde, bewirkt die Horizontalkomponente F_{H} der Druckkraft F eine verhältnismäßig stabile Gleichgewichtslage der Schneidwalze 2 relativ zu der Gegenwalze 3.

Wie jedoch in Fig. 2 dargestellt, ist bei der gezeigten Ausführungsform die Längsachse 20 der Schneidwalze 2 relativ zu der Längsachse 21 der Gegenwalze 3 um den Horizontalversatz a nach rechts versetzt. Somit wird bei der gezeigten Ausführungsform aufgrund der Horizontalkraftkomponente F_{H} und des Horizontalversatzes a zuverlässig vermieden, dass die Schneidwalze 2 und die Gegenwalze 3 aufgrund einer instabilen Gleichgewichtslage unerwünschte Schwingungen relativ zueinander ausführen. Die von den beiden Druckrollen 6 auf die Schneidwalze 2 ausgeübte Druckkraft F wird erfindungsgemäß durch jeweils denjenigen Teilabschnitt der Schneidwalze 2, der zwischen der Umfangsfläche 5 und dem Lager 8 liegt, vollständig in die in dem Rahmen 1 gehaltenen Lager 8 abgeleitet. Dabei wird die Schneidwalze 2 um die Wegstrecke des vorhandenen Lagerspiels in die in Fig. 2 zu erkennende Wirkrichtung der Druckkraft F gedrückt.

In Fig. 1 sind drei Biegelinien 13, 14 und 15 der Schneidwalze 2 eingezeichnet. Dabei kennzeichnet der Verlauf der Längsachse 20 das Nullniveau der Durchbiegung. Die Biegelinie 14 resultiert aus der während des Schneid- und Prägevorganges in Abhängigkeit von der Größe des Horizontalversatzes a im Wesentlichen vertikal nach oben auf die Schneidwalze 2 wirkenden Schneid- und Prägekraft. Die Biegelinie 15 ergibt sich aus der Summe der Eigengewichtskraft der Schneidwalze 2 und der Vertikalkomponente F_{V} der Druckkraft F. Die Biegelinie 13 ist die Summenbiegelinie, die sich aus einer Addition der Biegelinien 14 und 15 ergibt.

In Fig. 1 sind des Weiteren Biegelinien 16 und 17 der Gegenwalze 3 eingezeichnet. Hier stellt die Längsachse 21 das Nullniveau der Durchbiegung dar. Die Biegelinie 17 resultiert aus der Eigengewichtskraft der Gegenwalze 3. Die Biegelinie 16 stellt die aus der Summe von Eigengewichtskraft und Schneid- und Prägekraft resultierende Durchbiegung dar.

In dem zwischen den beiden Umfangsflächen 5 befindlichen Axialabschnitt der Schneidwalze 2 entspricht die Biegelinie 13 der Schneidwalze 2 im Wesentlichen der Biegelinie 16 der Gegenwalze 3, wenn die Druckkraft F geeignet gewählt wird. Dadurch werden Schneidwalze 2 und Gegenwalze 3 zumindest in diesem Axialabschnitt in gleicher Weise gebogen und weisen in diesem Axialabschnitt eine in Axialrichtung im Wesentlichen gleich große Spaltweite auf.

Die von den Druckrollen 6 auf die Schneidwalze 2 aufgebrachte Druckkraft F wirkt in keiner Weise unmittelbar auf die Gegenwalze 3, so dass die in Fig. 1 gezeigte Biegelinie 16 qualitativ wesentlich weniger durchhängt als die Biegelinien der Gegenwalzen bei aus dem Stand der Technik bekannten Vorrichtungen, die mittels Schmitzringen einen Kontakt zwischen der Schneidwalze und der Gegenwalze herstellen. Aufgrund der verhältnismäßig geringen Durchbiegung der Gegenwalze 3 wird in vorteilhafter Weise ein gleichmäßig weiter Spalt über den relevanten Axialabschnitt der Walzen 2, 3 hinweg bei gleichzeitig verhältnismäßig geringer Absolutgröße der Durchbiegung erreicht.

Da über das zu schneidende Material hinaus erfindungsgemäß keinerlei Kontakt zwischen der Schneidwalze 2 und der Gegenwalze 3 besteht, wirkt außer der Schneid- und Prägekraft keine weitere nach oben gerichtete Kraft auf die Schneidwalze 2. Bei der gezeigten Ausführungsform hängt die Biegelinie 13 in Fig. 1 noch nach unten durch. Auf diese Weise wird bewirkt, dass die auftretende Schneid- und Prägekraft die Schneidwalze 2 nicht aus ihrer durch die Druckkraft F bewirkten Vorspannung hebt, wodurch sich die Schneidkanten der Schneidmesser 4 sowie die Prägestifte 25 im Rahmen des gegebenenfalls vorhandenen Spiels der Lager 8 in Radialrichtung bewegen könnten. Die vorzugsweise Lagerung der Schneidwalze 2 in spielbehafteten Standardlagern ist somit ohne das Risiko schlechter Schneid- und Prägeergebnisse möglich.

Die Einstellung der Spaltweite S des Spaltes erfolgt mit Hilfe einer zwischen den Lagern 8 und 22 der Schneidwalze 2 bzw. Gegenwalze 3 wirkenden Spalteinstelleinrichtung, die bei der gezeigten Ausführungsform in Form zweier verstellbarer Keile 9 ausgebildet ist. Die Keile 9 können beispielsweise mit Hilfe eines nicht gezeigten Handrades in Fig. 2 nach links oder rechts bewegt werden und befinden sich jeweils zwischen zwei Lagersteinen 23 und 24, die in Vertikalrichtung spielfrei bewegbar in dem Rahmen 1 gelagert sind. Der Lagerstein 23 nimmt jeweils das Lager 8 auf während der Lagerstein 24 jeweils das Lager 22 aufnimmt. Wie am besten in Fig. 1 zu erkennen, wird die in die Lager 8 abgeleitete Druckkraft F über die Lagersteine 23 auf die Keile 9 übertragen, so dass die Keile 9 bei Bewegung in Fig. 2 nach links die Schneidwalze 2 mittelbar über die Lagersteine 23 sowie die Lager 8 entgegen der abgeleiteten Druckkraft F anheben. Die der Gegenwalze 3 zugeordneten Lagersteine 24 bewegen sich bei der Einstellung der Spaltweite S nicht.

Bei Verstellung der Spaltweite S des Spaltes ändert sich naturgemäß der Abstand der Längsachsen 20 und 21 voneinander, so dass sich auch die Eingriffsverhältnisse zwischen dem Antriebszahnrad 7 und dem angetriebenen Zahnrad 10 ändern. Insbesondere kann sich ein Zahnspiel ergeben, da die einzelnen Zahnflanken nicht mehr in derselben Weise wie vor der Veränderung der Spaltweite S aneinander anliegen. Derartiges Zahnspiel kann in unerwünschter Weise die Qualität des Schneid- und Prägeergebnisses nach dem Verändern der Spaltweite S beeinflussen.

Zum Ausgleich dieses nachteiligen Zahnspiels ist erfindungsgemäß vorzugsweise vorgesehen, das Antriebszahnrad 7 als Zahnrad auszubilden, das in einer Ebene im Wesentlichen senkrecht zu der Längsachse 20 der Schneidwalze 2 geteilt ist und dementsprechend ein erstes Teilzahnrad 7a sowie ein zweites Teilzahnrad 7b aufweist. Die beiden Teilzahnräder 7a, 7b sind relativ zueinander verdrehbar, so dass zumindest eines der beiden Teilzahnräder 7a,b in eine solche Drehlage gebracht und dort fixiert werden kann, in der seine Zähne ohne Zahnspiel mit dem angetriebenen Zahnrad 10 der Gegenwalze 3 kämmen. Die Teilzahnräder 7a, 7b sind beide drehfest an der Schneidwalze 2 festlegbar. Alternativ ist denkbar, nur eines der beiden Teilzahnräder 7a, 7b an der Schneidwalze 2 festzulegen und das nicht an der Schneidwalze 2 festlegbare Teilzahnrad an dem anderen Teilzahnrad fixierbar zu gestalten. Das geteilte Antriebszahnrad 7 ermöglicht auf diese Weise einen verhältnismäßig einfach handhabbaren Ausgleich eines gegebenenfalls vorhandenen Zahnspiels. Alternativ kann in entsprechender Weise das angetriebene Zahnrad 10 anstatt das Antriebszahnrad 7 geteilt werden.

Wie sich aus der voranstehenden Beschreibung ergibt, wird mit der vorliegenden Erfindung insbesondere die folgende vorteilhafte Wirkung erzielt:

Der Spalt zwischen der Schneid- und/oder Prägewalze und der Gegenwalze kann zumindest in dem für den Schneid- und/oder Prägevorgang relevanten Axialabschnitt der Walzen mit gleichmäßig großer Spaltweite ausgebildet werden.

### BEZUGSZEICHENLISTE

- 1: Rahmen
- 2: Schneidewalze
- 3: Gegenwalze
- 4: Schneidemesser
- 5: Umfangsfläche
- 6: Druckrolle
- 7: Antriebszahnrad
- 7a, 7b: Teilzahnräder
- 8: Lager
- 9: Keil
- 10: Zahnrad
- 11: Motor
- 12: Kraftübertragungsorgan
- 13: Biegelinie der Schneidwalze (Summe aus Biegelinien 14,15)
- 14: Biegelinie der Schneidwalze (Schneidkraft)
- 15: Biegelinie der Schneidwalze (Eigengewicht + Vertikalkomponente F_{V})
- 16: Biegelinie der Gegenwalze (Eigengewicht + Schneidekraft)
- 17: Biegelinie der Gegenwalze (Eigengewicht)
- 18: Schwenkachse
- 19: Schwenkhebel
- 20: Längsachse der Schneidewalze
- 21: Längsachse der Gegenwalze
- 22: Lager
- 23: Lagerstein
- 24: Lagerstein
- 25: Prägestift
- a: Horizontalversatz
- F: Druckkraft
- S: Spaltweite
- F_{H}: Horizontalkomponente der Druckkraft F
- F_{V}: Vertikalkomponente der Druckkraft F

## Patentansprüche

1. Vorrichtung zum Schneiden und/oder Prägen eines Bogens, eines Zuschnitts oder einer Materialbahn, umfassend eine eine Längsachse (20) aufweisende Schneid- und/oder Prägewalze (2), die an ihren beiden Enden jeweils in wenigstens einem Lager (8) drehbar gelagert ist, eine mit der Schneid- und/oder Prägewalze (2) zusammenwirkende drehbar gelagerte Gegenwalze (3) und eine Kraftbeaufschlagungseinrichtung (6, 12) zum Beaufschlagen einer Umfangsfläche (5) der Schneid- und/oder Prägewalze (2) mit einer Druckkraft (F),
**dadurch gekennzeichnet, dass**
die von der Kraftbeaufschlagungseinrichtung (6, 12) auf die Umfangsfläche (5) aufgebrachte Druckkraft (F) über zumindest einen Teil der Schneid- und/oder Prägewalze (2) derart in das jeweils wenigstens eine Lager (8) abgeleitet wird, dass keine Beaufschlagung der Gegenwalze (3) durch die Druckkraft (F) erfolgt.

2. Vorrichtung nach Anspruch 1,
**dadurch gekennzeichnet, dass**
eine Spalteinstelleinrichtung (9) zur Einstellung der Spaltweite (S) eines Spaltes zwischen der Schneid- und/oder Prägewalze (2) und der Gegenwalze (3) vorgesehen ist, wobei die abgeleitete Druckkraft die Spalteinstelleinrichtung (9) beaufschlagt.

3. Vorrichtung nach Anspruch 2,
**dadurch gekennzeichnet, dass**
die Spalteinstelleinrichtung wenigstens einen verstellbaren Keil (9) umfasst.

4. Vorrichtung nach einem der vorangehenden Ansprüche,
**dadurch gekennzeichnet, dass**
die Kraftbeaufschlagungseinrichtung wenigstens einen um eine Schwenkachse (18) schwenkbar gelagerten Schwenkhebel (19) umfasst, an dem wenigstens eine mit der Umfangsfläche (5) zusammenwirkende Druckrolle (6) mit Abstand von der Schwenkachse (18) gelagert ist.

5. Vorrichtung nach Anspruch 4,
**dadurch gekennzeichnet, dass**
die Druckrolle (6) an einer Stelle an die Umfangsfläche (5) angreift, die zu der Längsachse (20) der Schneid- und/oder Prägewalze (2) horizontal versetzt liegt.

6. Vorrichtung nach einem der vorangehenden Ansprüche,
**dadurch gekennzeichnet, dass**
die Gegenwalze (3) eine Längsachse (21) aufweist, die um einen Horizontalversatz (a) relativ zu der Längsachse (20) der Schneid- und/oder Prägewalze (2) versetzt verläuft.

7. Vorrichtung nach einem der vorangehenden Ansprüche,
**dadurch gekennzeichnet, dass**
an der Schneid- und/oder Prägewalze (2) ein Antriebszahnrad (7) angeordnet ist, das in ein von ihm angetriebenes Zahnrad (10) der Gegenwalze (3) eingreift, wobei das Antriebszahnrad (7) oder das angetriebene Zahnrad (10) ein geteiltes Zahnrad umfassend ein erstes Teilzahnrad (7a) sowie ein zweites Teilzahnrad (7b) ist und die beiden Teilzahnräder (7a, 7b) zum Ausgleich eines Zahnspiels zwischen dem Antriebszahnrad (7) und dem angetriebenen Zahnrad (10) relativ zueinander verdrehbar sind.

8. Vorrichtung nach einem der vorangehenden Ansprüche,
**dadurch gekennzeichnet, dass**
eine weitere Kraftbeaufschlagungseinrichtung vorgesehen ist, welche die Gegenwalze (3) mit einer Gegenkraft beaufschlagt, die in einer der Druckkraft (F) im Wesentlichen entgegen gesetzten Richtung wirkt.
